# EUROPÄISCHE PATENTSCHRIFT

(11) **EP 2 838 775 B1**
(45) Veröffentlichungstag und Bekanntmachung des Hinweises auf die Patenterteilung: **05.12.2018**
(21) Anmeldenummer: 13714551.2
(22) Anmeldetag: 27.03.2013
(51) Int. Cl.: B61B 3/02, B61B 13/02

(54) **SCHIENENANLAGE MIT SCHIENENFAHRZEUG**
RAIL SYSTEM WITH RAIL VEHICLE
SYSTÈME DE RAILS COMPORTANT UN VÉHICULE SUR RAILS

(30) Priorität: 16.04.2012 DE 102012007409
(43) Veröffentlichungstag der Anmeldung: 25.02.2015
(73) Patentinhaber: Sew-Eurodrive GmbH & Co. KG, 76646 Bruchsal (DE)
(72) Erfinder: BERGER, Ralf, 76297 Stutensee (DE); THOME, Markus, 76646 Bruchsal (DE)
(86) Internationale Anmeldenummer: PCT/EP2013/000920
(87) Internationale Veröffentlichungsnummer: WO 2013/156106

(56) Entgegenhaltungen:
- EP-A2- 0 151 965
- WO-A1-96/41739
- WO-A1-2010/124304
- GB-A- 2 065 050
- JP-A- S 529 276
- US-A- 2 346 424
- US-A- 2 652 785
- US-A- 4 463 683

## Beschreibung

Die Erfindung betrifft eine Schienenanlage mit Schienenfahrzeug.
Es ist allgemein bekannt, dass bei einer Schienenanlage mit Schienenfahrzeug Schienenteile vorgesehen sind, die in Schienenrichtung miteinander verbunden sind.

Aus der EP 0 151 965 A2 ist eine Elektrohängebahn mit Kette bekannt.
Aus der US 4 463 683 A ist ein Schienenwagen bekannt mit Schleifringantriebsrad.
Aus der WO 2010/124304 A1 ist eine Einschienenbahn mit Kettentrieb bekannt.

Aus der GB 2 065 050 A ist eine Zahnradbahn bekannt.
Aus der US 2 652 785 A ist ein Antriebsmechanismus für mit Ketten belegte Straßen bekannt.

Aus der US 2 346 424 A ist ebenfalls ein Antriebsmechanismus für mit Ketten belegte Straßen bekannt.
Aus der JP S52 9276 A ist ein Förderwagen für Artikel bekannt.

Aus der WO 96/41739 A1 ist eine Elektrohängebahn zur Beförderung von Lasten unterschiedlichster Art auf verschiedenen Ebenen bekannt.
Der Erfindung liegt daher die Aufgabe zugrunde, eine Schienenanlage mit Schienenfahrzeug weiterzubilden.

Erfindungsgemäß wird die Aufgabe bei der Schienenanlage mit Schienenfahrzeug nach den in Anspruch 1 angegebenen Merkmalen gelöst.

Wichtige Merkmale der Erfindung bei der Schienenanlage mit Schienenfahrzeug sind, dass die Schienenanlage in Schienenrichtung hintereinander angeordnete Schienenteile, insbesondere miteinander verbundene Schienenteile, aufweist,
wobei das Schienenfahrzeug zumindest ein Laufrad aufweist,
wobei das Laufrad auf einem Abrollbereich eines jeweiligen Schienenteils angeordnet ist und/oder auf dem Abrollbereich abrollt,
**wobei** das Laufrad eine Verzahnung aufweist oder mit einem die Verzahnung aufweisenden Verzahnungsteil verbunden ist,
wobei die Verzahnung in Eingriff bringbar ist mit einer an einem oder mehreren Schienenteile befestigten Kette.

Von Vorteil ist dabei, dass eine steigfähige Schienenbahn ausführbar ist, indem das Laufrad, welches in Rollreibungskontakt mit dem Abrollbereich des jeweiligen Schienenteils steht, zur Erhöhung der Antriebskraft eine Verzahnung aufweist, die zusätzlich in Kontakt bringbar ist mit der Kette und auf diese Weise bei zu niedrigem Reibungskoeffizienten zwischen Laufrad und Abrollbereich die am Fahrzeug wirksame Antriebskraft in Schienenrichtung erhöhbar ist. Durch das Eingreifen der Verzahnung in die Kette ist ein formschlüssiges Kraftübertragen ermöglicht. Somit ist auch bei vereisten Abrollbereichsabschnitten eine ausreichend hohe Antriebskraft erzeugbar.

Bei einer vorteilhaften Ausgestaltung ist die Kette aus Kettengliedern zusammengesetzt, wobei einige der Kettenglieder jeweils als Kettengliedhalteteil ausgeführt sind,
wobei das jeweilige Kettengliedhalteteil verbunden ist mit einem jeweiligen Schienenteil und/oder mit einem an einem jeweiligen Schienenteil angeordneten Schwertteil. Von Vorteil ist dabei, dass die Kette aus zwei Sorten von Kettengliedern zusammensetzbar ist, wobei die Kettenglieder unabhängig von der Sorte miteinander verbindbar sind und die in regelmäßigen Abständen angeordneten Kettengliedhalteteile zum Befestigen der Kette an einem jeweiligen Schienenteil verwendbar sind.

Bei einer vorteilhaften Ausgestaltung liegt die Kette auf dem Schwertteil auf oder auf einer der Kette zugewandten Kunststoffschicht, die auf dem Schwertteil angeordnet ist, insbesondere die als Kunststoffbeschichtung ausgeführt ist. Von Vorteil ist dabei, dass eine Dämpfung ausführbar ist, insbesondere zur Schwingungsunterdrückung und Schallunterdrückung.

Bei einer vorteilhaften Ausgestaltung ist das Kettengliedhalteteil zum Schienenteil und/oder Schwertteil hin im Vergleich zu einem sonstigen Kettenglied verlängert ausgeführt, insbesondere und mit diesem Verlängerungsabschnitt mit dem Schienenteil oder Schwertteil verbunden ist, insbesondere schraubverbunden. Von Vorteil ist dabei, dass eine Befestigung in einfacher Weise ausführbar ist.

Bei einer vorteilhaften Ausgestaltung weist das Laufrad ein Nabenteil auf, das mit einer oder zwei Felgen verbunden ist, welche als Verbundteil ausgeführt ist oder sind und/oder eine Laufbeschichtung, insbesondere Gummischicht, insbesondere aufvulkanisierte Gummischicht, aufweist oder aufweisen. Von Vorteil ist dabei, dass die beiden Felgen in den axialen Endbereichen des Nabenteils angeordnet sind. Außerdem sind die Felgen als Verbundteil ausführbar, wodurch die Fertigung einfach und die Standzeit groß ist.

Bei einer vorteilhaften Ausgestaltung weist das Laufrad die Verzahnung auf oder ein Nabenteil des Laufrades weist die Verzahnung auf. Von Vorteil ist dabei, dass die Verzahnung einstückig mit dem Nabenteil ausführbar ist.

Bei einer vorteilhaften Ausgestaltung ist der Außendurchmesser der Verzahnung kleiner als der Außendurchmesser einer Felge des Laufrades oder einer Beschichtung einer Felge des Laufrades. Von Vorteil ist dabei, dass die Kette an der Oberseite des Schienenteils anbringbar ist und somit auf kleinerem Abstand zur Achse des Laufrades als der Abrollbereich des Schienenteils angeordnet ist.

Bei einer vorteilhaften Ausgestaltung ist das Laufrad von einem Getriebemotor antreibbar angeordnet, insbesondere mit einer Abtriebswelle eines Getriebemotors verbunden ist. Von Vorteil ist dabei, dass das Fahrzeug einen elektromotorischen Antrieb aufweist. Vorzugsweise wird dieser induktiv versorgt aus einem entlang des Schienenteils langgestreckt verlegten Primärleiters, mit dem eine am Fahrzeug angeordnete Sekundärwicklung induktiv gekoppelt angeordnet ist, wobei der Sekundärwicklung eine Kapazität derart in Reihe oder parallel zugeschaltet ist, dass die zugehörige Resonanzfrequenz im Wesentlichen der Frequenz des in den Primärleiter eingespeisten Stromes entspricht, wobei der Elektromotor aus der Sekundärwicklung versorgbar ist.

Bei einer vorteilhaften Ausgestaltung weist das Fahrzeug ein weiteres Laufrad auf, insbesondere welches keine Verzahnung aufweist. Von Vorteil ist dabei, dass das Fahrzeug in einfacher Weise in Schienenrichtung ausrichtbar ist.
Bei einer vorteilhaften Ausgestaltung weist das Fahrzeug Laufrollen auf, die das Fahrzeug quer zur Schienenrichtung ausrichten, indem sie auf Laufflächen abrollen, deren Normalenrichtung senkrecht zur Schienenrichtung und/oder senkrecht zur Gravitationsrichtung ausgerichtet sind. Von Vorteil ist dabei, dass das Fahrzeug in einfacher Weise ausrichtbar ist.

Bei einer vorteilhaften Ausgestaltung ist ein Schlitzhohlleiter am Schienenteil angeordnet, insbesondere ein Schlitzhohlleiter mit dem Schienenteil einstückig ausgeführt ist, insbesondere wobei eine Antenne des Fahrzeugs in den Schlitzbereich des Schlitzhohlleiters hineinragt. Von Vorteil ist dabei, dass eine Datenübertragung während der Fahrt des Fahrzeugs im Wesentlichen geschwindigkeitsunabhängig und/oder berührungslos ausführbar ist.

Von Vorteil ist bei der Erfindung, dabei, dass die Kette in einfacher Weise spannbar ist und der Kettenspanner günstig, gegebenenfalls verdeckt am Schienenteil, anordenbar ist.

Bei einer vorteilhaften Ausgestaltung ist das Schwertteil mit dem Schienenteil schraubverbunden oder schweißverbunden. Von Vorteil ist dabei, dass eine tragfähige Verbindung des Schwertteils, also Schwertabschnitts, erreichbar ist, insbesondere im Steigungsbereich oder Gefällebereich.

Weitere Vorteile ergeben sich aus den Unteransprüchen.

Die Erfindung wird nun anhand von Abbildungen näher erläutert:
In der Figur 1 ist eine Schrägansicht des Schienenfahrzeugs in der Schienenanlage gezeigt.
In der Figur 2 ist ein Schienenteil mit Kette gezeigt.
In der Figur 3 ist ein zweites Laufrad 9 in Schrägansicht gezeigt.
In der Figur 4 ist das zweite Laufrad 9 in Draufsicht gezeigt.
In der Figur 5 ist eine Draufsicht auf das zweite Laufrad 9 gezeigt.

Wie in den Figuren gezeigt, weist das Schienenfahrzeug ein Gestänge 5 auf, an welchem ein erstes Laufrad 6, also ein vorderes Laufrad, und ein zweites Laufrad 9, also ein hinteres Laufrad, angeordnet ist. Über diese Laufräder (6, 9) wird die Gewichtskraft des Fahrzeugs an die Rollflächenabschnitte des Schienenteils übertragen.

Das Schienenteil 2 weist Laufflächen (1, 3) auf, deren Normalenrichtung quer zur Schienenrichtung ausgerichtet ist und an denen Laufrollen 13 abrollen, so dass das Fahrzeug an der Schiene ausgerichtet bleibt, also die Laufräder (6, 9) auf den vorgesehenen Rollflächenabschnitten des Schienenteils abrollen.

Der Elektromotor 7 ist am Fahrzeuggestänge 5 zusammen mit dem von ihm angetriebenen Getriebe 8 angeordnet. Die Abtriebswelle des Getriebes 8 treibt das vordere Laufrad 9 an.

In einem Steigungsbereich der Schienenanlage wird abschnittsweise eine Kette angebracht, welche an einem in diesem Abschnitt auf den Schienenteilen 2 angeordneten Schwertabschnitt 12 befestigt ist. Dabei ist auf der der Kette zugewandten Oberfläche des Schwertabschnitts 12 eine Kunststoffschicht 20 angeordnet, die vorzugsweise als Beschichtung auf dem Schwertabschnitt 12 vorgesehen ist und/oder als Verbundteil ausgeführt ist. Der Schwertabschnitt 12 ist aus Metall. Ebenso sind die Schienenteile aus Metall, insbesondere Aluminium. Vorzugsweise sind die Schienenteile als Stranggussteile gefertigt.

Ein Schlitzhohlleiter 14 ist an dem jeweiligen Schienenteil befestigt oder einstückig mit diesem ausgeführt, so dass eine am Fahrzeug angeordnete Antenne in den Schlitzbereich des Schlitzhohlleiters hineinragt und während der Bewegung elektromagnetische Wellen einkoppelbar oder auskoppelbar sind zur Schaffung einer Datenübertragung.

Die Kette ist aus Kettengliedern 11 zusammengesetzt, wobei in regelmäßigen Abständen Kettengliedhalteteile 10 als Kettenglieder eingesetzt sind, wobei diese Kettengliedhalteteile 10
nach unten verlängert ausgeführt sind und mit dem Verlängerungsabschnitt an dem Schwertteil 12 angeschraubt sind.

Somit ist die ansonsten lose auf der Kunststoffschicht 20 aufliegende Kette am Schienenteil 2 über das Schwertteil 12 befestigt. Zum Spannen der Kette ist ein jeweiliges Kettenspannmittel 4 am jeweiligen Kettenende im Schienenteil abgesenkt angeordnet.

Somit ist die Kette an den den Steigungsabschnitt bildenden Schienenteilen fixiert und/oder befestigt.

Die Laufrolle 6 ist in Figur 5 näher dargestellt und weist ein metallisches Nabenteil 50 auf, welches mit zwei Metallfelgen verbunden ist, an deren äußerem Umfang jeweils eine Gummischicht 30 aufvulkanisiert ist oder ein Kunststoff umspritzt ist.

Ebenso weist die in den Figuren 3 und 4 näher dargestellte Laufrolle 9 ein Nabenteil 33 auf, an dessen axialen Endberiechen jeweils eine Metallfelge 31 angeordnet und mittels Schrauben 32 verbunden ist. Die Metallfelgen 31 weisen wiederum an ihrem äußerem Umfang jeweils eine Gummischicht 30 aufvulkanisiert auf oder sind entsprechend mit Kunststoff umspritzt. Die Metallfelgen 31 sind zusammen mit der Gummischicht 30 somit als Verbundteil ausgeführt.

Das Nabenteil 33 weist einen viel kleineren maximalen Außendurchmesser auf im Vergleich zu den Metallfelgen 31. Axial mittig ist auf dem Nabenteil 33 eine Verzahnung ausgeführt, deren Außendurchmesser kleiner ist als der Außendurchmesser der Verzahnung 34. Somit greift die Verzahnung, insbesondere die als Kettenradverzahnung ausgeführte Verzahnung 34, im Steigungsabschnitt in die Kette ein und verhindert ein Abrutschen oder Durchdrehen der Räder.

Die erfindungsgemäße Wirkung der durch die formschlüssige Abstützung des Fahrzeugs an der Kette erhöhten maximalen Antriebskraft ist nicht nur bei Steigfahrten oder bei umgekehrtem Durchfahren als Durchfahren eines Gefälles vorteilhaft sondern auch bei ebenen Bereichen, in welchen eine erhöhte Antriebskraft erforderlich ist oder der Reibungskoeffizient der Laufrollen 9 an den zugeordneten Abrollbereichen erniedrigt ist, beispielsweise bei vereisten Abrollbereichsabschnitten.

Wie in Figur 6 dargestellt, ist zum Spannen der Kette ein Kettenspannmittel 4 vorgesehen. Dabei ist das letzte der Kettenglieder 11 mit dem Spannelement 61 verbunden, welches an seinem von der Kette abgewandten Seite ein Schraubgewinde aufweist, auf das eine Mutter schraubverbindbar ist. Dabei ist das Spannelement 61 durch eine Ausnehmung eines Blocks 63 geführt und die Mutter 62 auf der von der Kette abgewandten Seite des Blocks 63 angeordnet. Ein Durchrutschen der Mutter 62 durch die Ausnehmung ist nicht möglich, da die Mutter hierfür zu groß ist. Der Block ist mit dem Schienenteil 2 verbunden, insbesondere aus einer zur Schienenrichtung quer ausgerichteten Richtung in eine entsprechende Ausnehmung hineingesteckt. Durch das Anschrauben und weitere Verschrauben der Mutter 62 wird die Kettenspannung eingestellt.

Das Kettenspannmittel 4 weist ein Umlenkelement 60 auf, über welches die Kette zum Spannelement 61 hin umgelenkt wird.

Das Kettenspannmittel 4 weist das Umlenkelement 60 sind in einer Ausnehmung des Schienenteils 2 angeordnet.

### Bezugszeichenliste

- 1: Lauffläche
- 2: Schienenteil
- 3: Lauffläche
- 4: Kettenspannmittel
- 5: Gestänge des Fahrzeugs
- 6: erstes Laufrad
- 7: Motor
- 8: Getriebe
- 9: zweites Laufrad
- 10: Kettengliedhalteteil
- 11: Kettenglied
- 12: Schwertteil
- 13: Laufrolle
- 14: Schlitzhohlleiter
- 20: Kunststoffschicht
- 30: Gummischicht
- 31: Metallfelge
- 32: Schraube
- 33: Nabenteil
- 34: Verzahnungsteil
- 50: Nabenteil
- 60: Umlenkelement
- 61: Spannelement
- 62: Mutter
- 63: Block

## Patentansprüche

1. Schienenanlage mit Schienenfahrzeug,
wobei die Schienenanlage in Schienenrichtung hintereinander angeordnete Schienenteile (2), insbesondere miteinander verbundene Schienenteile, aufweist,
wobei die Schienenanlage eine Kette (11) aufweist,
wobei das Schienenfahrzeug zumindest ein Laufrad (9) aufweist,
wobei das Laufrad auf einem Abrollbereich (3) eines jeweiligen Schienenteils angeordnet ist und/oder auf dem Abrollbereich abrollt,
**wobei** das Laufrad eine Verzahnung (34) aufweist oder mit einem die Verzahnung aufweisenden Verzahnungsteil verbunden ist,
wobei die Verzahnung in Eingriff mit der Kette (11) bringbar ist, wobei die Kette an einem oder mehreren Schienenteile befestigt ist, **dadurch gekennzeichnet, dass** an einem Schienenteil ein Kettenspannmittel (4) angeordnet ist, mit welchem die Kette spannbar ist
- wobei das Kettenspannmittel in einer Ausnehmung des Schienenteils angeordnet ist
- und/oder wobei das Kettenspannmittel ein mit dem letzten Kettenglied verbundenes Spannelement (61) aufweist, welches durch eine Ausnehmung eines Halteteils (63), insbesondere Blocks, hindurchführt und auf der von der Kette abgewandten Seite des Halteteils ein Schraubgewinde aufweist, auf welches ein Schraubteil (62), insbesondere Mutter, aufgeschraubt ist, wobei das Schraubteil nicht durch die Ausnehmung hindurchführbar ist, insbesondere wobei das Halteteil einstückig mit dem Schienenteil ausgeführt ist oder mit dem Schienenteil verbunden ist, insbesondere in einer quer zur Schienenrichtung ausgerichteten Richtung eingesteckt ist in eine weitere Ausnehmung des Schienenteils, wobei das Kettenspannmittel (4) ein Umlenkelement (60) aufweist, über welches die Kette zum Spannelement (61) hin umgelenkt wird.

2. Schienenanlage nach Anspruch 1,
**dadurch gekennzeichnet, dass**
die Kette aus Kettengliedern zusammengesetzt ist, wobei einige der Kettenglieder jeweils als Kettengliedhalteteil ausgeführt sind,
wobei das jeweilige Kettengliedhalteteil verbunden ist mit einem jeweiligen Schienenteil und/oder mit einem an einem jeweiligen Schienenteil angeordneten Schwertteil.

3. Schienenanlage nach Anspruch 2 **dadurch gekennzeichnet, dass**
die Kette auf dem Schwertteil aufliegt oder auf einer der Kette zugewandten Kunststoffschicht, die auf dem Schwertteil angeordnet ist, insbesondere die als Kunststoffbeschichtung ausgeführt ist.

4. Schienenanlage nach mindestens einem der vorangegangenen Ansprüche,
**dadurch gekennzeichnet, dass**
das Kettengliedhalteteil zum Schienenteil und/oder Schwertteil hin im Vergleich zu einem sonstigen Kettenglied verlängert ausgeführt ist, insbesondere und mit diesem Verlängerungsabschnitt mit dem Schienenteil oder Schwertteil verbunden ist, insbesondere schraubverbunden.

5. Schienenanlage nach mindestens einem der vorangegangenen Ansprüche,
**dadurch gekennzeichnet, dass**
das Laufrad ein Nabenteil aufweist, das mit einer oder zwei Felgen verbunden ist, welche als Verbundteil ausgeführt ist oder sind und/oder eine Laufbeschichtung, insbesondere Gummischicht, insbesondere aufvulkanisierte Gummischicht, aufweist oder aufweisen.

6. Schienenanlage nach mindestens einem der vorangegangenen Ansprüche,
**dadurch gekennzeichnet, dass**
das Laufrad die Verzahnung aufweist oder ein Nabenteil des Laufrades die Verzahnung aufweist,

7. Schienenanlage nach mindestens einem der vorangegangenen Ansprüche,
**dadurch gekennzeichnet, dass**
der Außendurchmesser der Verzahnung kleiner ist als der Außendurchmesser einer Felge des Laufrades oder einer Beschichtung einer Felge des Laufrades.

8. Schienenanlage nach mindestens einem der vorangegangenen Ansprüche,
**dadurch gekennzeichnet, dass**
das Laufrad von einem Getriebemotor antreibbar angeordnet ist, insbesondere mit einer Abtriebswelle eines Getriebemotors verbunden ist.

9. Schienenanlage nach mindestens einem der vorangegangenen Ansprüche,
**dadurch gekennzeichnet, dass**
das Fahrzeug ein weiteres Laufrad aufweist, insbesondere welches keine Verzahnung aufweist.

10. Schienenanlage nach mindestens einem der vorangegangenen Ansprüche,
**dadurch gekennzeichnet, dass**
das Fahrzeug Laufrollen aufweist, die das Fahrzeug quer zur Schienenrichtung ausrichten, indem sie auf Laufflächen abrollen, deren Normalenrichtung senkrecht zur Schienenrichtung und/oder senkrecht zur Gravitationsrichtung ausgerichtet sind.

11. Schienenanlage nach mindestens einem der vorangegangenen Ansprüche,
**dadurch gekennzeichnet, dass**
ein Schlitzhohlleiter am Schienenteil angeordnet ist, insbesondere ein Schlitzhohlleiter mit dem Schienenteil einstückig ausgeführt ist,
insbesondere wobei eine Antenne des Fahrzeugs in den Schlitzbereich des Schlitzhohlleiter hineinragt.

12. Schienenanlage nach mindestens einem der vorangegangenen Ansprüche,
**dadurch gekennzeichnet, dass**
das Schwertteil mit dem Schienenteil schraubverbunden oder schweißverbunden ist.

## Claims

1. A rail system with rail vehicle,
wherein the rail system has rail parts (2) arranged one behind another in the rail direction,
in particular rail parts which are connected together,
wherein the rail system has a chain (11),
wherein the rail vehicle has at least one running wheel (9),
wherein the running wheel is arranged on a rolling region (3) of a respective rail part and/or rolls on the rolling region,
wherein the running wheel has toothing (34) or is connected to a toothed part which has the toothing,
wherein the toothing can be brought into engagement with the chain (11), wherein the chain is fastened to one or more rail parts,
**characterised in that** a chain tensioning means (4) with which the chain can be tensioned is arranged on a rail part,
- the chain tensioning means being arranged in a cutout in the rail part
- and/or the chain tensioning means having a tensioning element (61) connected to the last chain link, which element is passed through a cutout in a holding part (63), in particular block, and has a screw thread on the side of the holding part remote from the chain, onto which thread a screwing part (62), in particular nut, is screwed, the screwing part not being able to be passed through the cutout, in particular the holding part being embodied in one piece with the rail part or being connected to the rail part, in particular being inserted in a direction oriented transversely to the rail direction into a further cutout in the rail part, the chain tensioning means (4) having a deflecting element (60) by means of which the chain is deflected towards the clamping element (61).

2. A rail system according to Claim 1,
**characterised in that**
the chain is composed of chain links, with some of the chain links being embodied in each case as a chain-link holding part,
the respective chain-link holding part being connected to a respective rail part and/or to a tongue part arranged on a respective rail part.

3. A rail system according to Claim 2,
**characterised in that**
the chain lies on the tongue part or on a plastics-material layer which faces the chain and is arranged on the tongue part, in particular which is embodied as a plastics-material coating.

4. A rail system according to at least one of the preceding claims,
**characterised in that**
the chain-link holding part towards the rail part and/or tongue part is embodied extended compared with another chain link, in particular and with this extended portion is connected, in particular screw-connected, to the rail part or tongue part [sic].

5. A rail system according to at least one of the preceding claims,
**characterised in that**
the running wheel has a hub part which is connected to one or two rims, which is or are embodied as a composite part and/or has or have a running coating, in particular rubber layer, in particular vulcanised-on rubber layer.

6. A rail system according to at least one of the preceding claims,
**characterised in that**
the running wheel has the toothing or a hub part of the running wheel has the toothing.

7. A rail system according to at least one of the preceding claims,
**characterised in that**
the external diameter of the toothing is smaller than the external diameter of a rim of the running wheel or of a coating of a rim of the running wheel.

8. A rail system according to at least one of the preceding claims,
**characterised in that**
the running wheel is arranged so as to be drivable by a geared motor, in particular is connected to an output shaft of a geared motor.

9. A rail system according to at least one of the preceding claims,
**characterised in that**
the vehicle has a further running wheel, in particular which does not have any toothing.

10. A rail system according to at least one of the preceding claims,
**characterised in that**
the vehicle has track rollers which orient the vehicle transversely to the rail direction by running on running surfaces, the normal directions of which are oriented perpendicularly to the rail direction and/or perpendicularly to the direction of gravity.

11. A rail system according to at least one of the preceding claims,
**characterised in that**
a slotted hollow conductor is arranged on the rail part, in particular a slotted hollow conductor is embodied in one piece with the rail part,
in particular with an antenna of the vehicle projecting into the slotted region of the slotted hollow conductor.

12. A rail system according to at least one of the preceding claims,
**characterised in that**
the tongue part is screw-connected or connected by welding to the rail part.

## Revendications

1. Système de rails avec véhicule sur rails,
sachant que le système de rails présente des éléments de rails (2) disposés les uns à la suite des autres dans la direction des rails, en particulier des éléments de rails reliés entre eux,
sachant que le système de rails présente une chaîne (11),
sachant que le véhicule sur rails présente au moins une roue de roulement (9),
sachant que la roue de roulement est disposée sur une région de roulement (3) d'un élément de rail respectif et/ou roule sur la région de roulement,
sachant que la roue de roulement présente une denture (34) ou est reliée à un élément denté présentant la denture,
sachant que la denture peut être amenée en prise avec la chaîne (11), sachant que la chaîne est fixée sur un ou plusieurs éléments de rails,
**caractérisé en ce qu'**un moyen tendeur de chaîne (4), qui permet de tendre la chaîne, est disposé sur un élément de rail,
- sachant que le moyen tendeur de chaîne est disposé dans un évidement de l'élément de rail,
- et/ou sachant que le moyen tendeur de chaîne présente un élément tendeur (61) relié au dernier maillon de chaîne, élément qui est passé à travers un évidement d'un élément de maintien (63), en particulier d'un bloc, et qui présente, sur le côté de l'élément de maintien qui est opposé à la chaîne, un filetage sur lequel est vissé un élément de vissage (62), en particulier un écrou, sachant que l'élément de vissage ne peut pas être passé à travers l'évidement, sachant en particulier que l'élément de maintien est réalisé d'un seul tenant avec l'élément de rail ou est relié à l'élément de rail, en particulier est emboîté, dans une direction orientée transversalement à la direction des rails, dans un autre évidement de l'élément de rail, sachant que le moyen tendeur de chaîne (4) présente un élément de déviation (60) au moyen duquel la chaîne est déviée en direction de l'élément tendeur (61).

2. Système de rails selon la revendication 1, **caractérisé en ce que** la chaîne est composée de maillons de chaîne, sachant que certains des maillons de chaîne sont respectivement réalisés sous forme d'élément de maintien de maillon de chaîne, sachant que l'élément respectif de maintien de maillon de chaîne est relié à un élément de rail respectif et/ou à un élément de lame d'épée disposé sur un élément de rail respectif.

3. Système de rails selon la revendication 2, **caractérisé en ce que** la chaîne repose sur l'élément de lame d'épée ou sur une couche de matière plastique qui est disposée sur l'élément de lame d'épée en étant tournée vers la chaîne, en particulier qui est réalisée sous forme de revêtement en matière plastique.

4. Système de rails selon au moins une des revendications précédentes, **caractérisé en ce que** l'élément de maintien de maillon de chaîne est réalisé prolongé en direction de l'élément de rail et/ou de l'élément de lame d'épée par comparaison à un autre maillon de chaîne, et en particulier est relié par cette partie prolongée à l'élément de rail ou à l'élément de lame d'épée, en particulier relié par vissage.

5. Système de rails selon au moins une des revendications précédentes, **caractérisé en ce que** la roue de roulement présente une partie formant moyeu qui est reliée à une ou deux jantes, qui est ou sont réalisées sous forme de partie composite et/ou qui présente ou présentent un revêtement antifriction, en particulier une couche de caoutchouc, en particulier une couche de caoutchouc vulcanisée.

6. Système de rails selon au moins une des revendications précédentes, **caractérisé en ce que** la roue de roulement présente la denture, ou une partie formant moyeu de la roue de roulement présente la denture.

7. Système de rails selon au moins une des revendications précédentes, **caractérisé en ce que** le diamètre extérieur de la denture est inférieur au diamètre extérieur d'une jante de la roue de roulement ou d'un revêtement d'une jante de la roue de roulement.

8. Système de rails selon au moins une des revendications précédentes, **caractérisé en ce que** la roue de roulement est disposée de manière à pouvoir être entraînée par un motoréducteur, en particulier est reliée à un arbre de sortie d'un motoréducteur.

9. Système de rails selon au moins une des revendications précédentes, **caractérisé en ce que** le véhicule présente une autre roue de roulement, en particulier qui ne présente pas de denture.

10. Système de rails selon au moins une des revendications précédentes, **caractérisé en ce que** le véhicule présente des galets de roulement qui positionnent le véhicule transversalement à la direction des rails, par le fait qu'ils roulent sur des surfaces de roulement dont la direction normale est perpendiculaire à la direction des rails et/ou qui sont orientées perpendiculairement à la direction de la gravité.

11. Système de rails selon au moins une des revendications précédentes, **caractérisé en ce qu'**un guide d'ondes à fente longitudinale est disposé sur l'élément de rail, en particulier un guide d'ondes à fente longitudinale est réalisé d'un seul tenant avec l'élément de rail,
sachant en particulier qu'une antenne du véhicule pénètre dans la région de la fente du guide d'ondes à fente longitudinale.

12. Système de rails selon au moins une des revendications précédentes, **caractérisé en ce que** l'élément de lame d'épée est relié à l'élément de rail par vissage ou par soudage.
